# EUROPÄISCHE PATENTSCHRIFT

(11) **EP 3 401 022 B1**
(45) Veröffentlichungstag und Bekanntmachung des Hinweises auf die Patenterteilung: **19.08.2020**
(21) Anmeldenummer: 18170519.5
(22) Anmeldetag: 03.05.2018
(51) Int. Cl.: B05B 14/20, B05B 14/43, B05B 16/00, B05B 15/55

(54) **FÖRDERER, BESCHICHTUNGSEINRICHTUNG MIT EINEM FÖRDERER UND BETRIEBSVERFAHREN DAFÜR**
CONVEYOR, COATING APPARATUS COMPRISING A CONVEYOR AND METHOD OF OPERATING THE SAME
TRANSPORTEUR, DISPOSITIF DE REVÊTEMENT POURVU D'UN TRANSPORTEUR ET PROCÉDÉ DE FONCTIONNEMENT CORRESPONDANT

(30) Priorität: 10.05.2017 DE 102017110101
(43) Veröffentlichungstag der Anmeldung: 14.11.2018
(73) Patentinhaber: Dürr Systems AG, 74321 Bietigheim-Bissingen (DE)
(72) Erfinder: Carls, Alexander, 71083 Herrenberg (DE)
(74) Vertreter: v. Bezold & Partner Patentanwälte - PartG mbB

(56) Entgegenhaltungen:
- EP-A1- 0 571 697
- EP-A1- 0 728 530
- EP-A2- 0 260 539
- EP-A2- 0 858 841
- DE-A1- 3 631 270
- DE-A1-102012 022 031
- DE-A1-102013 208 592
- JP-A- S5 062 236

## Beschreibung

Die Erfindung betrifft eine Beschichtungseinrichtung mit einem Förderer zum Fördern von Bauteilen (z.B. Kühlergrills, Möbelteile, Kunststoffabdeckungen) durch eine Beschichtungskabine zur Beschichtung der Bauteile mit einem Beschichtungsmittel (z.B. Lack). Weiterhin umfasst die Erfindung ein Betriebsverfahren für eine solche Beschichtungseinrichtung.

Zur Beschichtung einfacher geometrischer Objekte (z.B. Kunststoffabdeckungen, Kühlergrills, Möbelfronten, etc.) werden häufig sogenannte Flachbettautomaten eingesetzt, die eine fast rundum geschlossene Lackierkabine aufweisen. Die zu beschichtenden Bauteile werden bei den bekannten Flachbettautomaten mittels eines Förderbands durch die Lackierkabine gefördert und in der Lackierkabine von einem Applikationsgerät (z.B. Spritzpistole) lackiert. Das Applikationsgerät kann hierbei innerhalb der Lackierkabine mittels einer Linearachse quer zur Förderrichtung verfahrbar sein. Bei der Lackierung entsteht in der Lackierkabine überschüssiger Lacknebel (Overspray), der sich nicht auf den zu lackierenden Bauteilen ablagert, sondern durch Abscheidefilter ausgefiltert wird, die sich seitlich oder unterhalb des Förderers befinden. Über dem Förderer befindet sich auf der Höhe der Linearachse in der Regel eine Filterdecke, wobei durch die Filterdecke Frischluft in die Lackierkabine eingebracht werden kann, um in der Lackierkabine eine abwärts gerichtete Luftströmung zu erzeugen, welche den überschüssigen Lacknebel nach unten abführt.

Hinsichtlich der konstruktiven Gestaltung des Förderbands in derartigen Flachbettautomaten bestehen verschiedene Möglichkeiten, die beispielsweise in DE 601 15 125 T2, DE 690 01 985 T2, DE 691 11 494 T2, DE 43 113 10 A1, DE 812 77 72 U1, DE 195 31 477 C1, DE 20 204 460 U1 und DE 10 2012 022 031 A1 beschrieben sind und nachfolgend kurz erläutert werden.

Beispielsweise kann das Förderband ein handelsübliches Verpackungspapier aufweisen, das auf der Einlaufseite der Lackierkabine über eine Rolle eingeführt wird und auf der Auslaufseite der Lackierkabine wieder auf eine weitere Rolle aufgewickelt wird. Das Verpackungspapier kann hierbei nur einmal genutzt werden und muss anschließend entsorgt werden. Darüber hinaus neigt das Verpackungspapier zur Wellenbildung, wenn es feucht wird, so dass das Verpackungspapier üblicherweise mittels eines Vakuumtisches flach gehalten werden muss.

Alternativ besteht die Möglichkeit, dass das Förderband mit einem lackabweisenden Material (z.B. Teflon®) beschichtet ist und an der Auslaufseite über eine mit Lösemittel befeuchtete Rolle abgereinigt wird. Das mit Lack gesättigte Lösemittel kann dann gegebenenfalls nach einer Aufbereitung wieder verwendet werden.

Bei einer anderen konstruktiven Variante besteht das Förderband dagegen aus einem robusten Material (z.B. Stahlband), wobei anhaftender Lack auf der Auslaufseite durch einen Rakel abgekratzt wird. Auch hierbei kann der abgekratzte Lack unter Umständen nach einer Aufbereitung wieder verwendet werden.

Ferner sind auch Kombinationen verschiedener konstruktiver Varianten denkbar. So können beispielsweise Stahlbandförderer zuerst mit Lösemittel vorgereinigt und anschließend abgerakelt werden.

Die bekannten Förderbänder für Flachbettautomaten stören jedoch die abwärts gerichtete Luftströmung in der Lackierkabine, was zu Luftverwirbelungen in der Lackierkabine und damit zu einer starken Verschmutzung des Applikationsgerätes, der Kabineninnenwand und der weiteren Bauteile innerhalb der Lackierkabine führt. In der Folge entsteht deshalb bei den bekannten Flachbettautomaten ein hoher Reinigungs- und Wartungsaufwand. Ferner kann es vorkommen, dass durch die Verwirbelungen in der Lackierkabine Lack auf die nachfolgenden oder zuvor beschichteten Bauteile aufgetragen wird, die sich ebenfalls noch in der Kabine befinden.

Darüber hinaus erfordern die bekannten Förderer in Flachbettautomaten die Anbringung von Abscheidefiltern seitlich neben dem Förderband, wodurch die Baugröße der Flachbettautomaten insbesondere hinsichtlich der Breite steigt. Dies hat wiederum höhere Transportkosten, höhere Investitionskosten und einen höheren Platzbedarf zur Folge.

Zum technischen Hintergrund der Erfindung ist auch hinzuweisen auf US 3 168 412, DE 102 11 216 A1, DE 36 31 270 A1, DE 40 32 719 A1, EP 0 728 530 A1, EP 0 571 697 A1, DE 36 31 270 A1, EP 0 728 530 A1, DE 10 2012 022031 A1 und DE 10 2013 208592 A1.

Weiterhin offenbaren EP 0 858 841 A2 und EP 0 260 539 A2 jeweils einen Förderer. Hierbei kann überschüssiger Beschichtungsnebel (Overspray) den luftdurchlässigen Förderer jedoch nach unten passieren, was unerwünscht ist.

Schließlich offenbart JP S50 62236 A eine Beschichtungseinrichtung gemäß dem Oberbegriff von Anspruch 1 und ein Beschichtungsverfahren gemäß dem Oberbegriff von Anspruch 12. Hierbei kann das Förderband jedoch im Betrieb mit Beschichtungsmittel zusetzen, wobei der Zusetzungsgrad des Förderbandes allenfalls ungenau geschätzt werden kann.

Der Erfindung liegt deshalb zunächst die Aufgabe zugrunde, eine verbesserte Beschichtungseinrichtung und ein entsprechendes Betriebsverfahren zu schaffen.

Diese Aufgabe wird durch eine erfindungsgemäße Beschichtungseinrichtung gemäß dem Hauptanspruch gelöst.

Der Förderer der erfindungsgemäßen Beschichtungseinrichtung weist zunächst in Übereinstimmung mit den bekannten Förderern ein bewegliches Förderband auf, wobei die zu beschichtenden Bauteile im Betrieb auf der Oberseite des Förderbands aufliegen und von dem Förderband in die Beschichtungskabine eingefördert und aus der Beschichtungskabine ausgefördert werden.

Der Förderer unterscheidet sich von diesem bekannten Förderer dadurch, dass das Förderband mindestens teilweise luftdurchlässig ist, um die abwärts gerichtete Luftströmung in der Beschichtungskabine möglichst wenig zu beeinträchtigen. Die abwärts gerichtete Luftströmung in der Beschichtungskabine kann also das luftdurchlässige Förderband mindestens teilweise passieren, wodurch die störenden Luftverwirbelungen in der Beschichtungskabine minimiert werden.

Der im Rahmen der Erfindung verwendete Begriff eines Förderers ist beschränkt auf solche Förderer, die geeignet und entsprechend angepasst sind, um zu beschichtende Bauteile (z.B. Kühlergrill, Möbelteile, Kunststoffabdeckungen) durch eine Beschichtungskabine zu fördern. Der im Rahmen der Erfindung verwendete Begriff eines Förderers unterscheidet sich also beispielsweise von Kohleförderern oder sonstigen Schüttgutförderern.

Bei dem Förderer bildet das Förderband ein Filterband, wobei das Filterband die Luftströmung mindestens teilweise durchlässt und das Beschichtungsmittel mindestens teilweise zurückhält. Hierbei hat das Filterband also zwei vorteilhafte Funktionen. Zum einen behindert das luftdurchlässige Filterband aufgrund seiner Luftdurchlässigkeit die abwärts gerichtete Luftströmung in der Beschichtungskabine nicht oder nur in einem wesentlich geringeren Maße als bei den bekannten Förderern. Zum anderen erfüllt das Filterband aber hier auch die Funktion eines Abscheidefilters, der den überschüssigen Lacknebel (Overspray) aus der abwärts gerichteten Luftströmung ausfiltert.

Beispielsweise kann das Filterband einen Abscheidegrad von 80%, 90%, 95%, 97% oder 99% aufweisen. Das Filterband kann also bei dem Förderer der Filterklasse G1, G2, G3, G4 gemäß DIN EN 1822-1 angehören. Weiterhin ist in diesem Zusammenhang zu erwähnen, dass das Filterband eine Luftdurchlässigkeit aufweisen kann, die gemäß DIN 53887 oder DIN EN ISO 9237 vorzugsweise größer ist als 50 l/dm²·min, 75 l/dm²·min, 100 l/dm·min oder 200 l/dm²·min.

Die Ausfilterung des überschüssigen Lacknebels (Overspray) aus der abwärts gerichteten Luftströmung mittels des Filterbandes bietet die Möglichkeit, auf einen separaten Abscheidefilter zu verzichten, der beim Stand der Technik unter oder neben dem Förderer angeordnet ist. Dies ermöglicht eine Reduzierung der Baubreite des Förderers und damit auch der kompletten Beschichtungseinrichtung.

Weiterhin ist zu erwähnen, dass das Förderband bei dem Förderer nicht über einen Vakuumtisch laufen muss, wie es bei den eingangs beschriebenen Förderbändern in Form von handelsüblichem Verpackungspapier der Fall ist.

Weiterhin ist zu erwähnen, dass die zu beschichtenden Bauteile aufgrund ihres Gewichts mit einer bestimmten Flächenpressung auf das Förderband drücken und deshalb in Abhängigkeit von ihrer Flächenpressung mit einer bestimmten Einsinktiefe in das Förderband einsinken. Eine große Einsinktiefe verhindert oder erschwert jedoch die Beschichtung der Seitenflächen der Bauteile, da diese bei einer großen Einsinktiefe nicht mehr von dem Sprühstrahl des Applikationsgerätes erreicht werden können. Bei dem Förderer ist das Förderband deshalb vorzugsweise so fest, dass die Einsinktiefe der Bauteile in dem Förderband äußerst gering ist. So liegt die Einsinktiefe vorzugsweise bis zu einer Flächenpressung von 50 kg/m², 75 kg/m², 100 kg/m² oder 150 kg/m² unter 5mm, 3mm oder sogar unter 2mm. Das Förderband zeichnet sich also durch eine geringe Einsinktiefe aus.

In einem Ausführungsbeispiel der Erfindung besteht das Förderband aus einem Fasermaterial, so dass üblicherweise Fransen von der Oberfläche des Förderbands abstehen. Derartige Fransen können jedoch zu Lackfehlstellen an den Rändern des zu beschichtenden Bauteils führen und sind deshalb unerwünscht. Bei dem Förderer ist das Förderband deshalb zumindest an seiner Oberfläche im Wesentlichen fransenfrei oder kurzfransig mit Fransen, die mit einer Fransenhöhe von höchstens 20mm, 10mm, 5mm, 3mm, 2mm, 1mm, 500µm, 200µm oder 100µm von der Oberfläche abstehen.

Hinsichtlich der konstruktiven Realisierung des Förderers bestehen im Rahmen der Erfindung wieder verschiedene Möglichkeiten, die nachfolgend kurz beschrieben werden.

In einer Variante der Erfindung weist das Förderband eine endliche Bandlänge auf und wird von einer Zuführrolle am Einlauf der Beschichtungskabine abgewickelt und auf eine Aufnahmerolle am Auslauf der Beschichtungskabine aufgewickelt. Das Förderbandmaterial kann hierbei nicht direkt wieder verwendet werden. Es besteht aber grundsätzlich die Möglichkeit, dass das aufgewickelte Bandmaterial nach der Trocknung wieder in die Zuführrolle eingespannt und erneut verwendet wird.

In einer anderen Variante der Erfindung ist der Förderer dagegen ein Umlaufförderer und das Förderband entsprechend ein Endlosband. Das Förderband kann hierbei um jeweils eine Umlenkrolle am Einlauf und am Auslauf der Beschichtungskabine herum geführt werden. Es besteht jedoch in dieser Erfindungsvariante alternativ auch die Möglichkeit, dass sowohl am Einlauf als auch am Auslauf der Beschichtungskabine jeweils mehrere Umlenkrollen angeordnet sind, wobei das Förderband dann um die Umlenkrollen geführt wird. Die Umlenkrollen dienen hierbei sowohl als Zwischenpuffer für das Filtermaterial als auch zur Umlenkung des Förderbands. Dadurch wird die Standzeit des Förderbands weiter erhöht. Die Umlenkrolle dient auch der Verlängerung der Trocknungsstrecke, wenn eine solche Trocknungseinheit vorhanden ist.

In einer anderen Erfindungsvariante handelt es sich bei dem Förderer um einen Reversierförderer, dessen Förderrichtung umkehrbar ist, um die zu beschichtenden Bauteile in einer Einförderrichtung in die Beschichtungskabine einzufördern und in einer entgegengesetzten Ausförderrichtung wieder aus der Beschichtungskabine auszufördern.

Die Erfindung beansprucht Schutz für eine komplette Beschichtungseinrichtung (z.B. Flachbettautomat) zur Beschichtung von Bauteilen (z.B. Kühlergrills, Möbelteile, Kunststoffabdeckungen) mit einem Beschichtungsmittel (z.B. Lack).

Die erfindungsgemäße Beschichtungseinrichtung (z.B. Flachbettautomat) weist zunächst in Übereinstimmung mit dem Stand der Technik eine weitgehend geschlossene Beschichtungskabine auf, in der ein Applikationsgerät angeordnet ist, welches einen Sprühstrahl des zu applizierenden Beschichtungsmittels abgibt. Die zu beschichtenden Bauteile werden hierbei von dem Förderer in die Beschichtungskabine eingefördert und nach einem Beschichtungsvorgang wieder aus der Beschichtungskabine ausgefördert.

Die Verwendung des erfindungsgemäßen Förderers in einer solchen Beschichtungseinrichtung ist mit verschiedenen Vorteilen verbunden.

Zum einen hat die Luftdurchlässigkeit des Förderbands zur Folge, dass die abwärts gerichtete Luftströmung in der Beschichtungskabine das luftdurchlässige Förderband passieren kann, so dass die abwärts gerichtete Luftströmung weniger beeinflusst wird. Im Ergebnis treten deshalb in der Beschichtungskabine weniger Verwirbelungen und Turbulenzen auf, wodurch das Beschichtungsergebnis verbessert wird.

Zum anderen ermöglicht das als Filter wirkende Förderband aber auch einen Verzicht auf einen separaten Abscheidefilter, wie vorstehend bereits kurz erwähnt wurde.

Die Erzeugung der abwärts gerichteten Luftströmung in der Beschichtungskabine erfolgt durch eine Belüftungsanlage, die als Zuluftaggregat oder als Absaugaggregat ausgebildet sein kann. Bei einer Ausbildung als Zuluftaggregat bläst das Zuluftaggregat in der Regel die abwärts gerichtete Luftströmung von oben in die Beschichtungskabine ein. Bei einer konstruktiven Realisierung als Absaugaggregat wird die Luftströmung dagegen an der Unterseite der Lackierkabine, d.h. unter dem Förderer, abgesaugt. Hierbei ist zu erwähnen, dass die beiden Varianten (Zuluftaggregat und Absaugaggregat) auch miteinander kombiniert werden können.

Es wurde bereits vorstehend erwähnt, dass das Förderband bei dem Förderer auch als Filter wirken kann und den überschüssigen Beschichtungsmittelnebel (Overspray) aus der abwärts gerichteten Luftströmung in der Beschichtungskabine ausfiltert, wobei das als Filter wirkende Förderband zugesetzt wird. Im Rahmen der Erfindung besteht auch die Möglichkeit, den Zusetzungsgrad des als Filter wirkenden Förderbands zu messen. Hierzu ist eine Druckdifferenzmesseinrichtung vorgesehen, welche die Druckdifferenz misst zwischen dem Druck stromaufwärts vor dem Förderband (d.h. in Regel über dem Förderband) und dem Druck stromabwärts hinter dem Förderband (d.h. in der Regel unter dem Förderband). Diese Druckdifferenz hängt von dem Zusetzungsgrad des als Filter wirkenden Förderbands ab und zwar in dem Sinne, dass eine zunehmende Zusetzung des als Filter wirkenden Förderbands mit dem Beschichtungsmittel auch zu einer größeren Druckdifferenz führt. Die erfindungsgemäße Beschichtungseinrichtung weist deshalb eine Auswertungseinheit auf, die den Zusetzungsgrad des als Filter wirkenden Förderbands in Abhängigkeit von der gemessenen Druckdifferenz berechnet.

In der Regel wird die Druckdifferenz zwischen der Oberseite und der Unterseite des Förderbands nur an einer bestimmten Stelle entlang der Förderrichtung gemessen. Es ist jedoch wünschenswert, die Verteilung des Zusetzungsgrads entlang der Förderrichtung zu erfassen. Die erfindungsgemäße Beschichtungseinrichtung kann deshalb ein Wegmesssystem aufweisen, um die aktuelle Position des Förderbands zu erfassen. Dies ermöglicht eine Zuordnung des gemessenen Zusetzungsgrads zu der aktuellen Position des Förderbands. Auf diese Weise kann die räumliche Verteilung des Zusetzungsgrades des Förderbands entlang der Förderrichtung erfasst werden.

Die vorstehend erwähnte Auswertungseinheit gibt dann vorzugsweise ein Filterwechselsignal aus, wenn der Zusetzungsgrad des Förderbands einen vorgegebenen Grenzwert übersteigt. Das Filterwechselsignal zeigt dann an, dass das Förderband weitgehend zugesetzt ist und ausgewechselt werden muss. In einem bevorzugten Ausführungsbeispiel der Erfindung wird das Filterwechselsignal nur erzeugt, wenn der Zusetzungsgrad des Förderbands zumindest über eine vorgegebene Mindeststrecke in Förderrichtung hinweg den Grenzwert übersteigt.

Darüber hinaus kann die Beschichtungseinrichtung eine Antriebssteuerung aufweisen, die den Förderer ansteuert. Die Antriebssteuerung kann den Förderer dann in einer Applikationspause so bewegen, dass für den nachfolgenden Applikationsvorgang gezielt solche Bereiche des Förderbands in den Applikationsbereich unter dem Applikationsgerät bewegt werden, die einen geringen Zusetzungsgrad haben. In der Regel ist der Zusetzungsgrad des als Filter wirkenden Förderbands nämlich entlang der Förderrichtung nicht konstant, sondern vielmehr schwankend. Das Förderband kann deshalb für einen Applikationsvorgang gezielt so bewegt werden, dass ein relativ frischer Bereich des Förderbands genutzt wird, d.h. ein Bereich des Förderbands mit einem relativ geringen Zusetzungsgrad.

Darüber hinaus kann die erfindungsgemäße Beschichtungseinrichtung auch eine Spüleinrichtung aufweisen, um das Applikationsgerät bei einem Farbwechsel mit einem Spülmittel zu spülen. Hierbei gibt das Applikationsgerät dann ein Gemisch aus dem restlichen Beschichtungsmittel und dem Spülmittel ab. Dieses Gemisch kann im Rahmen der Erfindung direkt auf das Förderband abgegeben werden, wobei das Förderband eine Verunreinigung der Innenwände der Beschichtungskabine verhindert.

Darüber hinaus kann die Beschichtungseinrichtung auch eine Trocknungseinrichtung aufweisen, um das mit dem Beschichtungsmittel getränkte Förderband wieder zu trocknen. Bei einer technischen Realisierung des Förderers als Umlaufförderer mit einem unteren Trum und einem oberen Trum trocknet die Trocknungseinrichtung vorzugsweise das untere Trum. Hierzu ist die Trocknungseinrichtung vorzugsweise unter dem Förderband angeordnet. Beispielsweise kann die Trocknungseinrichtung einen UV-Strahler aufweisen, der ultraviolettes Licht in Richtung des zu trocknenden Förderbands emittiert, beispielsweise auf das untere Trum des Förderbands.

Weiterhin ist zu erwähnen, dass die Erfindung auch Schutz beansprucht für ein entsprechendes Betriebsverfahren für eine Beschichtungseinrichtung. Die einzelnen Verfahrensschritte des erfindungsgemäßen Betriebsverfahrens ergeben sich bereits aus der vorstehenden Beschreibung der erfindungsgemäßen Beschichtungseinrichtung und müssen deshalb nicht separat beschrieben werden.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung eines erfindungsgemäßen Flachbettautomaten,
- Figur 2: eine Abwandlung des Ausführungsbeispiels gemäß Figur 1 mit einem Umlaufförderer,
- Figur 3: eine Abwandlung des Ausführungsbeispiels gemäß Figur 2 mit einem Umlaufförderer mit zahlreichen Umlenkrollen,
- Figur 4: ein vereinfachtes Blockschaltbild einer erfindungsgemäßen Beschichtungseinrichtung,
- Figur 5A: eine schematische Darstellung zur Verdeutlichung der Einsinktiefe der Bauteile auf dem Förderband,
- Figur 5B: eine vergrößerte Detailansicht aus Figur 5A zur Verdeutlichung der Fransen an der Oberseite des Förderbands, sowie
- Figur 6: eine vereinfachte Darstellung zur Verdeutlichung der Bewegung des Förderbands für einen Applikationsvorgang bzw. für einen Spülvorgang.

Figur 1 zeigt eine schematische, stark vereinfachte Darstellung eines erfindungsgemäßen Flachbettautomaten 1 zur Lackierung von Bauteilen 2 (z.B. Kühlergrills, Möbelteile, Kunststoffabdeckungen), wobei die zu lackierenden Bauteile 2 hierbei nur schematisch dargestellt sind.

Die zu lackierenden Bauteile 2 werden hierbei von einem Förderer 3 durch einen Einlass 4 in eine ansonsten weitgehend geschlossene Lackierkabine 5 eingefördert und in der Lackierkabine 5 von einem Applikationsgerät 6 lackiert, wobei das Applikationsgerät 6 über dem Förderer 3 angeordnet ist und einen Sprühstrahl 7 des jeweiligen Lacks nach unten auf das Bauteil 2 abgibt.

Das Applikationsgerät 6 ist hierbei an einer Linearachse 8 montiert und quer zur Förderrichtung verfahrbar, d.h. rechtwinklig zur Zeichenebene.

Im oberen Bereich der Lackierkabine 5 ist eine Filterdecke 9 angeordnet, die an ein Plenum angrenzt, wobei ein Zuluftaggregat 10 Frischluft in das Plenum oberhalb der Filterdecke 9 einbläst. Die Filterdecke 9 filtert die Frischluft und gibt eine abwärts gerichtete Luftströmung 11 nach unten in die Lackierkabine 5. Die abwärts gerichtete Luftströmung 11 sorgt hierbei dafür, dass überschüssiger Lacknebel (Overspray) in der Lackierkabine 5 nach unten abgeführt wird. Dadurch wird verhindert, dass der überschüssige Lacknebel die Bauteile 2 verschmutzt.

Nach einem Lackiervorgang werden die Bauteile 2 dann von dem Förderer 3 wieder durch einen Auslass 12 aus der Lackierkabine 5 ausgefördert.

Von besonderer Bedeutung ist hierbei die konstruktive Gestaltung des Förderers 3, der einlaufseitig eine Zuführrolle 13 und auslaufseitig eine Aufnahmerolle 14 aufweist. Darüber hinaus weist der Förderer 3 ein Förderband 15 auf, das von der Zuführrolle 13 abgewickelt und auf die Aufnahmerolle 14 aufgewickelt wird.

Hierbei ist zu erwähnen, dass das Förderband 15 luftdurchlässig ist und als Filter wirkt. Die Luftdurchlässigkeit des Förderbands 15 bietet den Vorteil, dass die abwärts gerichtete Luftströmung 11 relativ ungestört durch das Förderband 15 hindurch treten kann, so dass in der Lackierkabine 5 weniger Verwirbelungen auftreten als beim Stand der Technik. Darüber hinaus bietet das als Filter wirkende Förderband 15 den Vorteil, dass auf einen separaten Abscheidefilter seitlich neben dem Förderer 3 verzichtet werden kann, wodurch sich eine geringere Baubreite realisieren lässt.

Die Filterfunktion des Förderbands 15 hat jedoch zur Folge, dass das Förderband 15 im Betrieb langsam mit Beschichtungsmittel zusetzt. Zur Messung des Zusetzungsgrades ist hierbei eine Druckdifferenzmesseinrichtung vorgesehen, die zwei Drucksensoren 16, 17 über bzw. unter dem Förderband 15 aufweist. Der Drucksensor 16 misst hierbei einen Druck P1 über dem Förderband 15, während der Drucksensor 17 einen Druck P2 unter dem Förderband misst. Die gemessenen Drücke P1, P2 werden dann einer Auswertungseinheit 18 (vgl. Fig. 4) zugeführt, die eine Recheneinheit 19 enthält. Die Recheneinheit 19 berechnet zunächst aus den gemessenen Druckwerten P1, P2 eine Druckdifferenz ΔP zwischen dem Druck an der Oberseite und dem Druck an der Unterseite des Förderbands 15. Darüber hinaus berechnet die Recheneinheit 19 dann aus der Druckdifferenz ΔP einen Zusetzungsgrad z des Förderbands 15.

Eingangsseitig ist die Recheneinheit 19 mit einem Wegmesssystem 20 verbunden, wobei das Wegmesssystem 20 die aktuelle Position x_{IST} des Förderbands 15 entlang der Förderrichtung misst. Die Recheneinheit 19 kann dann jeder Position x_{IST} des Förderbands 15 einen Zusetzungsgrad z(x) zuordnen. Diese räumliche Verteilung z(x) des Zusetzungsgrads entlang der Förderrichtung wird dann an eine Steuereinheit 21 weitergeleitet, die ein Filterwechselsignal erzeugt, wenn der Zusetzungsgrad z(x) des Förderbands 15 über eine bestimmte Mindeststrecke hin einen bestimmten Grenzwert überschreitet. Dadurch wird dem Bedienungspersonal signalisiert, dass das Förderband 15 zugesetzt ist und auswechselt werden müssen.

Darüber hinaus steuert die Steuereinheit 21 eine Antriebssteuerung 22 an, die den Förderer 3 gezielt bewegen kann.

Beispielsweise (vgl. Fig. 6) kann die Antriebssteuerung 22 das Förderband 15 bei einem Spülvorgang gezielt so bewegen, dass das Applikationsgerät 6 den Sprühstrahl 7 auf einen bestimmten Bereich des Förderbands 15 abgibt, der für einen Spülvorgang vorgesehen ist.

Darüber hinaus (vgl. Fig. 6) kann die Steuereinheit 21 die Antriebssteuerung 22 auch so ansteuern, dass die Antriebssteuerung 22 das Förderband 15 in Applikationspausen so bewegt, dass sich ein Bereich des Förderbands 15 mit einem geringen Zusetzungsgrad unter dem Applikationsgerät 6 befindet, wie in Figur 6 dargestellt ist.

Figur 2 zeigt eine Abwandlung des Ausführungsbeispiels gemäß Figur 1, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht in der konstruktiven Gestaltung des Förderers 3, der hierbei als Umlaufförderer mit zwei Umlenkrollen 23, 24 ausgebildet ist.

Darüber hinaus ist ein UV-Strahler 25 vorgesehen, der unter einem unteren Trum 26 des Förderers 3 angeordnet ist und das untere Trum 26 mit ultravioletter Strahlung bestrahlt, um das Förderband 15 zu trocknen.

Figur 3 zeigt eine Abwandlung des Ausführungsbeispiels gemäß Figur 2, so dass zur Vermeidung von Wiederholungen auf die vorstehende Beschreibung zu Figur 2 verwiesen wird, wobei für entsprechende Einzelheiten dieselben Bezugszeichen verwendet werden.

Eine Besonderheit dieses Ausführungsbeispiels besteht darin, dass einlaufseitig und auslaufseitig jeweils zahlreiche Umlenkrollen 23, 24 angeordnet sind, die auch als Zwischenpuffer für das Förderband 15 wirken und dadurch die Standzeit erhöhen.

Aus Figur 5A ist weiterhin ersichtlich, dass die Bauteile 2 in Abhängigkeit von ihrer Flächenpressung p mit einer bestehenden Einsinktiefe d in die Oberseite des Förderbands 15 einsinken. Hierbei ist es wünschenswert, dass die Einsinktiefe d möglichst gering ist, damit die Seitenflächen der Bauteile 2 von dem Sprühstrahl 7 des Applikationsgerätes beschichtet werden können. Das Förderband 15 ist vorzugsweise so ausgebildet, dass die Einsinktiefe d bis zu einer Flächenpressung von ca. 125 kg/m² kleiner als 2mm ist.

Aus Figur 5B ist weiterhin ersichtlich, dass das Förderband aus einer Fasermatte bestehen kann, wobei Fransen 27 mit einer bestimmten Fransenhöhe h von der Oberseite des Förderbands 15 abstehen. Die abstehenden Fransen 27 sind jedoch störend, weil sie zu Beschichtungsfehlern führen können. Die Fransenhöhe h ist deshalb bei dem erfindungsgemäßen Förderband 15 in diesem Ausführungsbeispiel kleiner als 1mm.

### Bezugszeichenliste:

- 1: Flachbettautomat
- 2: Bauteil
- 3: Förderer
- 4: Einlass der Lackierkabine
- 5: Lackierkabine
- 6: Applikationsgerät
- 7: Sprühstrahl des Applikationsgeräts
- 8: Linearachse
- 9: Filterdecke
- 10: Zuluftaggregat
- 11: Abwärts gerichtete Luftströmung in der Lackierkabine
- 12: Auslass der Lackierkabine
- 13: Zuführrolle
- 14: Aufnahmerolle
- 15: Förderband
- 16: Drucksensor über dem oberen Trum des Förderbands
- 17: Drucksensor unter dem oberen Trum des Förderbands
- 18: Auswertungseinheit
- 19: Recheneinheit
- 20: Wegmesssystem zur Messung der Position des Förderbands
- 21: Steuereinheit der Auswertungseinheit
- 22: Antriebssteuerung
- 23, 24: Umlenkrollen
- 25: UV-Strahler zum Trocknen des Förderbands
- 26: Unteres Trum des Förderers
- 27: Franse
- d: Einsinktiefe des Bauteils in dem Förderband
- h: Fransenhöhe
- P1: Druck über dem oberen Trum des Förderbands
- P2: Druck unter dem oberen Trum des Förderbands
- ΔP: Druckdifferenz zwischen Oberseite und Unterseite des oberen Trums des Förderbands
- z(t): Zusetzungsgrad des als Filter wirkenden Förderbands
- x_{IST}: Ist-Position des Förderbands
- x_{SOLL}: Soll-Position des Förderbands
- p: Flächenpressung des Bauteils auf dem Förderband

## Patentansprüche

1. Beschichtungseinrichtung (1), insbesondere als Flachbettautomat (1), zur Beschichtung von Bauteilen (2), insbesondere von Kühlergrills, Möbelteilen oder Kunststoffabdeckungen, mit einem Beschichtungsmittel, insbesondere mit einem Lack, mit
a) einer Beschichtungskabine (5),
b) einem Förderer (3) zum Einfördern der zu beschichtenden Bauteile (2) in die Beschichtungskabine (5) und zum Ausfördern der beschichteten Bauteile (2) aus der Beschichtungskabine (5),
b1) wobei der Förderer (3) ein bewegliches und mindestens teilweise luftdurchlässiges Förderband (15) aufweist,
b2) wobei die zu beschichtenden Bauteile (2) im Betrieb auf der Oberseite des Förderbands (15) aufliegen und von dem Förderband (15) in die Beschichtungskabine (5) eingefördert und aus der Beschichtungskabine (5) ausgefördert werden, und
b3) wobei das Förderband (15) ein Filterband bildet, das eine abwärts gerichtete Luftströmung (11) in der Beschichtungskabine (5) mindestens teilweise durchlässt und das Beschichtungsmittel mindestens teilweise zurückhält, und
c) einem Applikationsgerät (6), das in der Beschichtungskabine (5) über dem Förderband (15) angeordnet ist und das Beschichtungsmittel auf das zu beschichtende Bauteil (2) appliziert,
**gekennzeichnet durch**
d) eine Druckdifferenzmesseinrichtung (16, 17) zur Messung einer Druckdifferenz (ΔP) zwischen einem Druck (P1) stromaufwärts vor dem luftdurchströmten Förderband (15), insbesondere über dem Förderband (15), und einem Druck (P2) stromabwärts hinter dem luftdurchströmten Förderband (15), insbesondere unter dem Förderband (15), und
e) eine Auswertungseinheit (18) zur Berechnung eines Zusetzungsgrads (z) des Förderbands (15) mit dem darin zurück gehaltenen Beschichtungsmittel in Abhängigkeit von der gemessenen Druckdifferenz (ΔP).

2. Beschichtungseinrichtung (1) nach Anspruch 1, **dadurch gekennzeichnet,**
a) **dass** das Filterband einen Abscheidegrad von mindestens 80%, 90%, 95%, 97% oder 99% aufweist, und/oder
b) **dass** das Filterband der Filterklasse G1, G2, G3 oder G4 gemäß DIN EN 1822-1 angehört, und/oder
c) **dass** das Filterband eine Luftdurchlässigkeit aufweist, die gemäß DIN 53887 größer ist als 50 l/dm²·min, 75 l/dm²·min, 100 1/dm²·min oder 200 l/dm²·min, und/oder
d) **dass** seitlich neben dem Förderer (3) kein separater Abscheidefilter angeordnet ist, um überschüssigen Beschichtungsmittelnebel abzuscheiden, und/oder
e) **dass** unter dem Förderer (3) kein separater Abscheidefilter angeordnet ist, um überschüssigen Beschichtungsmittelnebel abzuscheiden, und/oder
f) **dass** das Förderband (15) nicht über einen Vakuumtisch läuft.

3. Beschichtungseinrichtung (1) nach einem der vorhergehenden Ansprüche,
**dadurch gekennzeichnet,**
a) **dass** die zu beschichtenden Bauteile (2) aufgrund ihres Gewichts mit einer bestimmten Flächenpressung (p) auf das Förderband (15) drücken,
b) **dass** die zu beschichtenden Bauteile (2) in Abhängigkeit von ihrer Flächenpressung (p) mit einer bestimmten Einsinktiefe (d) in das Förderband (15) einsinken, und
c) **dass** das Förderband (15) so fest ist, dass die Einsinktiefe (d) der Bauteile (2) in dem Förderband (15) bis zu einer Flächenpressung (p) von 50 kg/m², 75 kg/m², 100 kg/m² oder 150 kg/m² kleiner ist als 5mm, 3mm oder 2mm.

4. Beschichtungseinrichtung (1) nach einem der vorhergehenden Ansprüche,
**dadurch gekennzeichnet,**
a) **dass** das Förderband (15) aus einem Fasermaterial besteht, und
b) **dass** das Förderband (15) zumindest an seiner Oberfläche fransenfrei oder kurzfransig ist mit Fransen (27), die mit einer Fransenhöhe (h) von höchstens 20mm, 10mm, 5mm, 3mm, 2mm, 1mm, 500µm , 200µm oder 100µm von der Oberfläche abstehen.

5. Beschichtungseinrichtung (1) nach einem der vorhergehenden Ansprüche,
**dadurch gekennzeichnet,**
a) **dass** das Förderband (15) eine endliche Bandlänge hat und von einer Zuführrolle (13) am Einlauf (4) der Beschichtungskabine (5) abgewickelt und auf eine Aufnahmerolle (14) am Auslauf (12) der Beschichtungskabine (5) aufgewickelt wird, oder
b) **dass** der Förderer (3) ein Umlaufförderer und das Förderband (15) ein Endlosband ist, wobei das Förderband (15)
b1) um jeweils eine Umlenkrolle (23, 24) am Einlauf (4) und am Auslauf (12) der Beschichtungskabine (5) herum geführt ist, oder
b2) um jeweils mehrere Umlenkrollen (23, 24) am Einlauf (4) und am Auslauf (12) der Beschichtungskabine (5) herum geführt ist,
c) **dass** der Förderer (3) ein Reversierförderer ist, dessen Förderrichtung umkehrbar ist, um die zu beschichtenden Bauteile (2) in einer Einförderrichtung in die Beschichtungskabine (5) einzufördern und in einer entgegen gesetzten Ausförderrichtung wieder aus der Beschichtungskabine (5) auszufördern.

6. Beschichtungseinrichtung (1) nach einem der vorhergehenden Ansprüche, **gekennzeichnet durch** eine Belüftungsanlage zur Erzeugung der abwärts gerichteten Luftströmung (11) in der Beschichtungskabine (5), wobei die abwärts gerichtete Luftströmung (11) das Förderband (15) von oben nach unten durchströmt, wobei die Belüftungsanlage (10) vorzugsweise folgendes aufweist:
a) ein Zuluftaggregat (10), insbesondere über dem Förderer (3), um die abwärts gerichtete Luftströmung (11) in der Beschichtungskabine (5) zu erzeugen, insbesondere mit einer luftdurchlässigen Filterdecke (9) an der Oberseite der Beschichtungskabine (5) über dem Förderer (3), und/oder
b) ein Absaugaggregat, insbesondere unter dem Förderer (3), um die abwärts gerichtete Luftströmung (11) in der Beschichtungskabine (5) zu erzeugen.

7. Beschichtungseinrichtung (1) nach einem der vorhergehenden Ansprüche, **gekennzeichnet durch** ein Wegmesssystem (20) zur Ermittlung einer Position (x_{IST}) des Förderbands (15) entlang der Förderrichtung, wobei die Auswertungseinheit den Zusetzungsgrad (z) des als Filter wirkenden Förderbands (15) für verschiedene Positionen (x_{IST}) des Förderbands (15) positionsabhängig ermittelt.

8. Beschichtungseinrichtung (1) nach einem der vorhergehenden Ansprüche, **dadurch gekennzeichnet,**
a) **dass** die Auswertungseinheit (18) ein Filterwechselsignal ausgibt, wenn der Zusetzungsgrad (z) des Förderbands (15) einen vorgegebenen Grenzwert übersteigt, und/oder
b) **dass** die Auswertungseinheit (18) das Filterwechselsignal erzeugt, wenn der Zusetzungsgrad (z) des Förderbands (15) zumindest über eine vorgegebene Mindeststrecke in Förderrichtung den Grenzwert übersteigt.

9. Beschichtungseinrichtung (1) nach einem der vorhergehenden Ansprüche,
**dadurch gekennzeichnet,**
a) **dass** eine Antriebssteuerung (22) vorgesehen ist, die den Förderer (3) ansteuert, und
b) **dass** die Bauteile (2) in der Beschichtungskabine (5) in einem räumlich begrenzten Applikationsbereich beschichtet werden und, und
c) **dass** die Antriebssteuerung (22) den Förderer (3) in einer Applikationspause so ansteuert, dass für den folgenden Applikationsvorgang gezielt solche Bereiche des Förderbands (15) in den Applikationsbereich bewegt werden, die einen geringen Zusetzungsgrad (z) haben.

10. Beschichtungseinrichtung (1) nach einem der vorhergehenden Ansprüche, **gekennzeichnet durch** eine Spüleinrichtung, um das Applikationsgerät (6) bei einem Farbwechsel mit einem Spülmittel zu spülen, wobei das verbrauchte Spülmittel von dem Applikationsgerät (6) auf das Förderband (15) abgegeben wird.

11. Beschichtungseinrichtung (1) nach einem der vorhergehenden Ansprüche, **dadurch gekennzeichnet,**
a) **dass** eine Trocknungseinrichtung (25) vorgesehen ist, um das mit dem Beschichtungsmittel getränkte Förderband (15) zu trocknen, und/oder
b) **dass** das Förderband (15) ein unteres Trum und ein oberes Trum aufweist, wobei die Trocknungseinrichtung das untere Trum des Förderbands (15) trocknet, und/oder
c) **dass** die Trocknungseinrichtung (25) unter dem Förderband (15) angeordnet ist, und/oder
d) **dass** die Trocknungseinrichtung (25) einen UV-Strahler (25) aufweist, der ultraviolettes Licht in Richtung des zu trocknenden Förderbands (15) emittiert, insbesondere auf das untere Trum (26) des Förderbands (15).

12. Betriebsverfahren für eine Beschichtungseinrichtung (1) zur Beschichtung von Bauteilen (2), insbesondere von Kühlergrills, Möbelteilen oder Kunststoffabdeckungen, mit einem Beschichtungsmittel, insbesondere mit einem Lack, insbesondere für eine Beschichtungseinrichtung (1) nach einem der vorhergehenden Ansprüche, mit den folgenden Schritten:
a) Ablegen von zu beschichtenden Bauteilen (2) auf einer Oberseite eines mindestens teilweise luftdurchlässigen Förderbands (15),
b) Einfördern der auf dem Förderband (15) liegenden Bauteilen (2) mittels des Förderbands (15) in eine Beschichtungskabine (5) der Beschichtungseinrichtung (1),
c) Applizieren eines Beschichtungsmittels mittels eines Applikationsgeräts (6) auf die Bauteile (2) innerhalb der Beschichtungskabine (5), und
d) Ausfördern der auf dem Förderband (15) liegenden beschichteten Bauteilen (2) aus der Beschichtungskabine (5),
e) Erzeugen einer abwärts gerichteten Luftströmung (11) in der Beschichtungskabine (5) beim Applizieren des Beschichtungsmittels zum Abführen von überschüssigem Beschichtungsmittelnebel,
e1) wobei die abwärts gerichtete Luftströmung (11) durch das luftdurchlässige Förderband (15) hindurch geleitet wird und das Förderband (15) passiert, und
e2) das Förderband (15) ein Filterband ist, das die abwärts gerichtete Luftströmung (11) in der Beschichtungskabine (5) mindestens teilweise durchlässt und das Beschichtungsmittel mindestens teilweise zurückhält,
**gekennzeichnet durch** folgende Schritte:
f) Messen einer Druckdifferenz (ΔP) zwischen einem Druck (P1) stromaufwärts vor dem Förderband (15), insbesondere über dem Förderband (15), und einem Druck (P2) stromabwärts hinter dem Förderband (15), insbesondere unter dem Förderband (15), und
g) Berechnen eines Zusetzungsgrads (z) des Förderbands (15) mit dem darin zurück gehaltenen Beschichtungsmittel in Abhängigkeit von der gemessenen Druckdifferenz (ΔP).

13. Betriebsverfahren nach Anspruch 12, **gekennzeichnet durch** folgende Schritte:
a) Ermitteln der Position (x_{IST}) des Förderbands (15),
b) Berechnen des Zusetzungsgrads (z) für verschiedene Positionen (x_{IST}) des Förderbands (15),
c) Berechnen einer Verteilung des Zusetzungsgrads (z) des Förderbands (15) entlang dem Förderband (15).

14. Betriebsverfahren nach Anspruch 12 oder 13, **gekennzeichnet durch** folgende Schritte:
a) Erzeugen eines Filterwechselsignals, wenn der Zusetzungsgrad (z) des Förderbands (15) über einen Grenzwert übersteigt, insbesondere wenn der Zusetzungsgrad (z) innerhalb einer vorgegebenen Mindeststrecke des Förderbands (15) in Förderrichtung durchgehend über dem Grenzwert liegt, und/oder
b) Bewegen des Förderbands (15) in Applikationspausen so, dass für einen nachfolgenden Applikationsvorgang gezielt Bereiche des Förderbands (15) mit einem geringen Zusetzungsgrad (z) in einem Applikationsbereich bewegt werden.

15. Betriebsverfahren nach einem der Ansprüche 12 bis 14,
**gekennzeichnet durch** folgende Schritte:
a) Trocknen des Förderbands (15), insbesondere mittels eines UV-Strahlers (25), der ultraviolettes Licht in Richtung des zu trocknenden Förderbands (15) emittiert, insbesondere in Richtung eines unteren Trums (26) des Förderers (3), und/oder
b) Spülen eines Applikationsgeräts (6) mit einem Spülmittel innerhalb der Beschichtungskabine (5), wobei das verwendete Spülmittel von dem Applikationsgerät (6) auf das Förderband (15) abgegeben wird, und/oder
c) Bewegen des Förderbands (15) für einen nachfolgenden Spülvorgang so, dass das verwendete Spülmittel von dem Applikationsvorgang auf einen bestimmten Bereich des Förderbands (15) abgegeben wird.

## Claims

1. Coating installation (1), in particular as an automatic flat bed machine (1), for coating components (2), in particular radiator grills, furniture parts or plastic covers, with a coating agent, in particular with a paint, with
a) a coating booth (5),
b) a conveyor (3) for conveying the components (2) to be coated into the coating booth (5) and for conveying the coated components (2) out of the coating booth (5),
b1) wherein the conveyor (3) comprises a movable and at least partially air-permeable conveyor belt (15),
b2) wherein the components (2) to be coated lie on the upper side of the conveyor belt (15) during operation and are fed into the coating booth (5) by the conveyor belt (15) and are discharged from the coating booth (5), and
b3) wherein the conveyor belt (15) forms a filter belt which at least partially allows a downwardly directed air flow (11) in the coating booth (5) to pass through and at least partially retains the coating agent, and
c) an application device (6) which is arranged in the coating booth (5) above the conveyor belt (15) and applies the coating agent to the component (2) to be coated,
**characterized by**
d) a pressure difference measuring device (16, 17) for measuring a pressure difference (ΔP) between a pressure (P1) upstream of the aerated conveyor belt (15), in particular above the conveyor belt (15), and a pressure (P2) downstream of the aerated conveyor belt (15), in particular below the conveyor belt (15), and
e) an evaluation unit (18) for calculating a degree of clogging (z) of the conveyor belt (15) with the coating agent retained therein as a function of the measured pressure difference (ΔP).

2. Coating installation (1) according to claim 1, **characterized in**
a) **that** the filter belt has a filtration efficiency of at least 80%, 90%, 95%, 97% or 99%, and/or
b) **that** the filter belt belongs to filter class G1, G2, G3 or G4 according to DIN EN 1822-1, and/or
c) **that** the filter belt has an air permeability which, according to DIN 53887, is greater than 50 l/dm²·min, 75 l/dm²·min, 100 l/dm²·min or 200 l/dm²·min, and/or
d) **that** no separate separation filter is arranged laterally next to the conveyor (3) to separate excess coating agent mist, and/or
e) **that** no separate separation filter is arranged below the conveyor (3) to separate excess coating agent mist, and/or
f) **that** the conveyor belt (15) does not run over a vacuum table.

3. Coating installation (1) according to one of the preceding claims,
**characterized in**
a) **that** the components (2) to be coated press onto the conveyor belt (15) with a certain surface pressure (p) due to their weight,
b) **that** the components (2) to be coated sink into the conveyor belt (15) with a certain sinking depth (d) depending on their surface pressure (p), and
c) **that** the conveyor belt (15) is so strong that the sinking depth (d) of the components (2) in the conveyor belt (15) is less than 5 mm, 3 mm or 2 mm up to a surface pressure (p) of 50 kg/m², 75 kg/m2, 100 kg/m² or 150 kg/m².

4. Coating installation (1) according to one of the preceding claims,
**characterized in**
a) **that** the conveyor belt (15) is made of a fibrous material, and
b) **that** the conveyor belt (15) is fringe-free or short-fringed at least on its surface with fringes (27) which protrude from the surface with a fringe height (h) of at most 20mm, 10mm, 5mm, 3mm, 2mm, 1mm, 500µm, 200µm or 100µm.

5. Coating installation (1) according to any of the foregoing claims,
**characterized in**
a) **that** the conveyor belt (15) has a finite belt length and is unwound from a feed roller (13) at the inlet (4) of the coating booth (5) and wound onto a take-up roller (14) at the outlet (12) of the coating booth (5), or
b) **that** the conveyor (3) is a circulating conveyor and the conveyor belt (15) is an endless belt, the conveyor belt (15)
b1) is guided around a deflection roller (23, 24) at the inlet (4) and at the outlet (12) of the coating booth (5), or
b2) is guided around several deflection rollers (23, 24) at the inlet (4) and the outlet (12) of the coating booth (5),
c) **that** the conveyor (3) is a reversing conveyor whose conveying direction is reversible in order to feed the components (2) to be coated into the coating booth (5) in one feed direction and to discharge them again from the coating booth (5) in an opposite discharge direction.

6. Coating installation (1) according to one of the preceding claims, **characterized by** a ventilation system for producing the downwardly directed air flow (11) in the coating booth (5), the downwardly directed air flow (11) flowing through the conveyor belt (15) from top to bottom, the ventilation system (10) preferably having the following features
a) a supply air unit (10), in particular above the conveyor (3), in order to generate the downwardly directed air flow (11) in the coating booth (5), in particular with an air-permeable filter ceiling (9) on the upper side of the coating booth (5) above the conveyor (3), and/or
b) a suction unit, in particular under the conveyor (3), to generate the downwardly directed air flow (11) in the coating booth (5).

7. Coating installation (1) according to one of the preceding claims, **characterized by** a path measuring system (20) for determining a position (x_{IST}) of the conveyor belt (15) along the conveying direction, wherein the evaluation unit determines the degree of clogging (z) of the conveyor belt (15) acting as a filter for different positions (x_{IST}) of the conveyor belt (15) depending on the position.

8. Coating installation (1) according to one of the preceding claims, **characterized in**
a) **that** the evaluation unit (18) outputs a filter change signal if the degree of clogging (z) of the conveyor belt (15) exceeds a predetermined limit value, and/or
b) **that** the evaluation unit (18) generates the filter change signal if the degree of clogging (z) of the conveyor belt (15) exceeds the limit value at least over a predetermined minimum distance in the conveying direction.

9. Coating installation (1) according to any of the preceding claims,
**characterized in**
a) **that** a drive control (22) is provided which controls the conveyor (3), and
b) **that** the components (2) are coated in the coating booth (5) in a spatially limited application area and, and
c) **that** the drive controller (22) drives the conveyor (3) in an application pause in such a way that, for the following application process, those areas of the conveyor belt (15) which have a low degree of clogging (z) are moved into the application area in a targeted manner.

10. Coating installation (1) according to one of the preceding claims, **characterized by** a rinsing device for rinsing the application device (6) with a rinsing agent during a colour change, the used rinsing agent being discharged from the application device (6) onto the conveyor belt (15).

11. Coating installation (1) according to one of the preceding claims, **characterized in**
a) **that** a drying device (25) is provided to dry the conveyor belt (15) impregnated with the coating agent, and/or
b) **that** the conveyor belt (15) has a lower run and an upper run, the drying device drying the lower run of the conveyor belt (15), and/or
c) **that** the drying device (25) is arranged under the conveyor belt (15), and/or
d) **that** the drying device (25) has a UV emitter (25) which emits ultraviolet light in the direction of the conveyor belt (15) to be dried, in particular onto the lower run (26) of the conveyor belt (15).

12. Operating method for a coating installation (1) for coating components (2), in particular radiator grills, furniture parts or plastic covers, with a coating agent, in particular with a paint, in particular for a coating installation (1) according to one of the preceding claims, with the following steps:
a) depositing components (2) to be coated on an upper side of an at least partially air-permeable conveyor belt (15),
b) conveying the components (2) lying on the conveyor belt (15) by means of the conveyor belt (15) into a coating booth (5) of the coating installation (1),
c) applying a coating agent by means of an application device (6) to the components (2) inside the coating booth (5), and
d) conveying the coated components (2) lying on the conveyor belt (15) out of the coating booth (5),
e) generating a downwardly directed air flow (11) in the coating booth (5) during application of the coating agent to remove excess coating agent mist,
e1) wherein the downwardly directed air flow (11) is directed through the air-permeable conveyor belt (15) and passes the conveyor belt (15), and
e2) the conveyor belt (15) is a filter belt which at least partially allows the downwardly directed air flow (11) in the coating booth (5) to pass through and at least partially retains the coating agent,
**characterized by** the following steps:
f) measuring a pressure difference (ΔP) between a pressure (P1) upstream of the conveyor belt (15), in particular above the conveyor belt (15), and a pressure (P2) downstream of the conveyor belt (15), in particular below the conveyor belt (15), and
g) calculating a degree of clogging (z) of the conveyor belt (15) with the coating agent retained therein as a function of the measured pressure difference (ΔP).

13. Operating method according to claim 12, **characterized by** the following steps:
a) determining the position (x_{IST}) of the conveyor belt (15),
b) calculating the degree of clogging (z) for different positions (x_{IST}) of the conveyor belt (15),
c) calculating a distribution of the degree of clogging (z) of the conveyor belt (15) along the conveyor belt (15).

14. Operating method according to claim 12 or 13, **characterized by** the following steps:
a) generating a filter change signal if the degree of clogging (z) of the conveyor belt (15) exceeds a limit value, in particular if the degree of clogging (z) is continuously above the limit value within a predetermined minimum distance of the conveyor belt (15) in the conveying direction, and/or
b) moving the conveyor belt (15) in application pauses in such a way that for a subsequent application process, areas of the conveyor belt (15) with a low degree of clogging (z) in an application area are moved selectively.

15. Operating method according to one of claims 12 to 14,
**characterized by** the following steps:
a) drying the conveyor belt (15), in particular by means of a UV lamp (25) which emits ultraviolet light in the direction of the conveyor belt (15) to be dried, in particular in the direction of a lower run (26) of the conveyor (3), and/or
b) rinsing an application device (6) with a rinsing agent within the coating booth (5), the rinsing agent used being discharged from the application device (6) onto the conveyor belt (15),
c) moving the conveyor belt (15) for a subsequent rinsing process in such a way that the rinsing agent used is discharged from the application process onto a specific area of the conveyor belt (15).

## Revendications

1. Dispositif de revêtement (1), plus particulièrement sous la forme d'un automate à lit plat (1), pour le revêtement de composants (2), plus particulièrement de grilles de radiateurs, d'éléments de mobilier ou de protections en matière plastique, avec un produit de revêtement, plus particulièrement avec une peinture, avec
a) une cabine de revêtement (5),
b) un convoyeur (3) pour l'entrée des composants à revêtir (2) dans la cabine de revêtement (5) et pour la sortie des composants à revêtir (2) hors de la cabine de revêtement (5),
b1) dans lequel le convoyeur (3) comprend une bande de convoyage (15) mobile et au moins partiellement perméable à l'air,
b2) dans lequel les composants à revêtir (2) reposent, pendant le fonctionnement, sur le côté supérieur de la bande de convoyage (15) et sont introduits dans la cabine de revêtement (5) et évacués hors de la cabine de revêtement (5) par la bande de convoyage (15) et
b3) dans lequel la bande de convoyage (15) constitué une bande de filtrage qui laisse passer au moins partiellement un écoulement d'air dirigé vers l'aval (11) dans la cabine de revêtement (5) et qui retient au moins partiellement le produit de revêtement et
c) un appareil d'application (6), qui est disposé dans la cabine de revêtement (5) au-dessus de la bande de convoyage (15) et qui applique le produit de revêtement sur le composant à revêtir (2),
**caractérisé par**
d) un dispositif de mesure de différence de pression (16, 17) pour la mesure d'une différence de pression (ΔP) entre une pression (P1) en amont de la bande de convoyage (15) traversée par l'air, plus particulièrement au-dessus de la bande de convoyage (15), et une pression (P2) en aval de la bande de convoyage (15) traversée par l'air, plus particulièrement en dessous de la bande de convoyage (15) et
e) une unité d'analyse (18) pour le calcul d'un degré de colmatage (z) de la bande de convoyage (15) avec le produit de revêtement qui y est retenu en fonction de la différence de pression (ΔP) mesurée.

2. Dispositif de revêtement (1) selon la revendication 1, **caractérisé en ce que**
a) la bande de filtrage présente un taux de séparation d'au moins 80 %, 90 %, 95 %, 97 % ou 99 % et/ou
b) la bande de filtrage appartient à la classe de filtre G1, G2, G3 ou G4 selon DIN EN 1822-1 et/ou
c) la bande de filtrage présente une perméabilité à l'air selon DIN 53887, qui est supérieure à 50 l/dm².min, 75 l/dm².min, 100 l/dm².min ou 200 l/dm².min et/ou
d) sur le côté du convoyeur (3) n'est disposé aucun filtre de séparation distinct afin d'éliminer le brouillard de produit de revêtement en excès et/ou
e) sous le convoyeur (3) n'est disposé aucun filtre de séparation distinct afin d'éliminer le brouillard de produit de revêtement en excès et/ou
f) **en ce que** la bande de convoyage (15) ne s'étend pas au-dessus d'une table à vide.

3. Dispositif de revêtement (1) selon l'une des revendications précédentes,
**caractérisé en ce que**
a) les composants à revêtir (2), du fait de leur poids, compriment la bande de convoyage (15) avec une pression superficielle (p) déterminée,
b) les composants à revêtir (2) s'enfoncent, en fonction de leur pression superficielle (p) avec une profondeur d'enfoncement (d) déterminée dans la bande de convoyage (15) et
c) la bande de convoyage (15) est ferme de façon à ce que la profondeur d'enfoncement (d) des composants (2) dans la bande de convoyage (15) jusqu'à une pression superficielle (p) de 50 kg/m², 75 kg/m², 100 kg/m² ou 150 kg/m² soit inférieure à 5 mm, 3 mm ou 2 mm.

4. Dispositif de revêtement (1) selon l'une des revendications précédentes,
**caractérisé en ce que**
a) la bande de convoyage (15) est constituée d'un matériau à fibres et
b) la bande de convoyage (15) est exempte de franges ou présente des franges courtes, avec des franges (27) qui s'étendent à partir de la surface avec une hauteur de franges (h) de 20 mm, 10 mm, 5 mm, 3 mm, 2 mm, 1 mm, 500 µm, 200 µm ou 100 µm maximum.

5. Dispositif de revêtement (1) selon l'une des revendications précédentes,
**caractérisé en ce que**
a) la bande de convoyage (15) présente une longueur de bande finie et est déroulée à partir d'un rouleau d'introduction (13) à l'entrée (4) de la cabine de revêtement (5) et est enroulée sur un rouleau de logement (14) à la sortie (12) de la cabine de revêtement (5) ou
b) le convoyeur (3) est un convoyeur continu et la bande de convoyage (15) est une bande sans fin, dans lequel la bande de convoyage (15)
b1) est guidée respectivement autour d'un rouleau de renvoi (23, 24) à l'entrée (4) et à la sortie (12) de la cabine de revêtement (5) ou
b2) est guidée respectivement autour de plusieurs rouleaux de renvoi (23, 24) à l'entrée (4) et à la sortie (12) de la cabine de revêtement (5),
c) le convoyeur (3) est convoyeur inverseur dont la direction de convoyage peut être inversé afin d'introduire les composants à revêtir (2) dans la cabine de revêtement (5) dans une direction d'introduction et de les évacuer à nouveau hors de la cabine de revêtement (5) dans une direction d'évacuation inversée.

6. Dispositif de revêtement (1) selon l'une des revendications précédentes, **caractérisé par** une installation de ventilation pour la production de l'écoulement d'air dirigé vers l'aval (11) dans la cabine de revêtement (5), dans lequel l'écoulement d'air dirigé vers l'aval (11) traverse la bande de convoyage (15) du haut vers le bas, dans lequel l'installation de ventilation (10) comprend de préférence ce qui suit :
a) un agrégat d'introduction d'air (10), plus particulièrement au-dessus du convoyeur (3), afin de produire l'écoulement d'air dirigé vers l'aval (11) dans la cabine de revêtement (5), plus particulièrement avec un plafond filtrant (9) perméable à l'air sur le côté supérieur de la cabine de revêtement (5) au-dessus du convoyeur (3) et/ou
b) un agrégat d'aspiration, plus particulièrement en dessous du convoyeur (3), afin de produire l'écoulement d'air dirigé vers l'aval (11) dans la cabine de revêtement (5).

7. Dispositif de revêtement (1) selon l'une des revendications précédentes, **caractérisé par** un système de mesure de déplacement (20) pour la détermination d'une position (x_{IST}) de la bande de convoyage (15) le long de la direction de convoyage, dans lequel l'unité d'analyse détermine le degré de colmatage (z) de la bande de convoyage (15) agissant comme un filtre pour différentes positions (x_{IST}) de la bande de convoyage (15) en fonction de la position.

8. Dispositif de revêtement (1) selon l'une des revendications précédentes, **caractérisé en ce que**
a) l'unité d'analyse (18) émet un signal de changement de filtre lorsque le degré de colmatage (z) de la bande de convoyage (15) dépasse une valeur limite prédéterminée et/ou
b) l'unité d'analyse (18) génère le signal de changement de filtre lorsque le degré de colmatage (z) de la bande de convoyage (15) dépasse la valeur limite d'au moins un trajet minimal prédéterminé dans la direction du convoyage.

9. Dispositif de revêtement (1) selon l'une des revendications précédentes, **caractérisé en ce que**
a) une commande d'entraînement (22) est prévue qui contrôle le convoyeur (3) et
b) les composants (2) sont revêtus dans la cabine de revêtement (5) dans une zone d'application limitée dans l'espace et
c) la commande d'entraînement (22) contrôle le convoyeur (2) dans une pause d'application de façon à ce que, pour le processus d'application suivant, les zones de la bande de convoyage (15) ayant un faible degré de colmatage (z) soient déplacées vers la zone d'application.

10. Dispositif de revêtement (1) selon l'une des revendications précédentes, **caractérisé par** un dispositif de rinçage afin de rincer l'appareil d'application (6) lors d'un changement de couleur avec un produit de rinçage, dans lequel le produit de rinçage consommé est émis par l'appareil d'application (6) vers la bande de convoyage (15).

11. Dispositif de revêtement (1) selon l'une des revendications précédentes, **caractérisé en ce que**
a) un dispositif de séchage (25) est prévu, afin de sécher la bande de convoyage (15) imprégnée de produit de revêtement et/ou
b) la bande de convoyage (15) comprend un brin inférieur et un brin supérieur, dans lequel le dispositif de séchage sèche le brin inférieur de la bande de convoyage (15) et/ou
c) le dispositif de séchage (25) est disposé sous la bande de convoyage (15) et/ou
d) le dispositif de séchage (25) comprend un projecteur à UV (25) qui émet une lumière ultra-violette en direction de la bande de convoyage (15) à sécher, plus particulièrement vers le brin inférieur (26) de la bande de convoyage (15).

12. Procédé de commande pour un dispositif de revêtement (1) pour le revête de composants (2), plus particulièrement de grilles de radiateurs, d'éléments de mobilier ou de protections en matière plastique, avec un produit de revêtement, plus particulièrement avec une peinture, plus particulièrement pour un dispositif de revêtement (1) selon l'une des revendications précédentes, avec les étapes suivantes :
a) dépôt des composants à revêtir (2) sur un côté supérieur d'une bande de convoyage (15) au moins partiellement perméable à l'air,
b) introduction des composants (2) se trouvant sur la bande de convoyage (15) au moyen de la bande de convoyage (15) dans une cabine de revêtement (5) du dispositif de revêtement (1),
c) application d'un produit de revêtement au moyen d'un appareil d'application (6) sur les composants (2) à l'intérieur de la cabine de revêtement (5) et
d) évacuation des composants (2) se trouvant sur la bande de convoyage (15)hors de la cabine de revêtement (5),
e) production d'un écoulement d'air dirigé vers l'aval (11) dans la cabine de revêtement (5) lors de l'application du produit de revêtement pour l'évacuation du brouillard de produit de revêtement en excès,
e1) dans lequel l'écoulement d'air dirigé vers l'aval (11) est guidé à travers la bande de convoyage (15) perméable à l'air et traverse la bande de convoyage (15) et
e2) la bande de convoyage (15) est une bande de filtrage qui laisse passer au moins partiellement l'écoulement d'air dirigé vers l'aval (11) dans la cabine de revêtement (5) et retient au moins partiellement le produit de revêtement,
**caractérisé par** les étapes suivantes :
f) mesure d'une différence de pression (ΔP) entre une pression (P1) en amont de la bande de convoyage (15), plus particulièrement au-dessus de la bande de convoyage (15) et une pression (P2) en aval de la bande de convoyage (15), plus particulièrement en dessous de la bande de convoyage (15) et
g) calcul d'un degré de colmatage (z) de la bande de convoyage (15) avec le produit de revêtement qui y est retenu en fonction de la différence de pression (ΔP) mesurée.

13. Procédé de commande selon la revendication 12, **caractérisé par** les étapes suivantes :
a) détermination de la position (x_{IST}) de la bande de convoyage (15),
b) calcul du degré de colmatage (z) pour différentes positions (x_{IST}) de la bande de convoyage (15),
c) calcul d'une répartition du degré de colmatage (z) de la bande de convoyage (15) le long de la bande de convoyage (15).

14. Procédé de commande selon la revendication 12 ou 13, **caractérisé par** les étapes suivantes :
a) production d'un signal de changement de filtre lorsque le degré de colmatage (z) de la bande de convoyage (15) dépasse une valeur limite, plus particulièrement lorsque le degré de colmatage (z) se trouve de manière continue au-dessus de la valeur limite sur une distance minimale prédéterminée sur la bande de convoyage (15) et/ou
b) déplacement de la bande de convoyage (15) dans des pauses d'application de façon à ce que, pour un processus d'application suivant, des zones ciblées de la bande de convoyage (15) avec un faible degré de colmatage (z) soient déplacées dans une zone d'application.

15. Procédé de commande selon l'une des revendications 12 à 14, **caractérisé par** les étapes suivantes :
a) séchage de la bande de convoyage (15), plus particulièrement au moyen d'un projecteur à UV (25) qui émet une lumière ultra-violette en direction de la bande de convoyage (15) à sécher, plus particulièrement en direction d'un brin inférieur (26) du convoyeur (3) et/ou
b) rinçage d'un appareil d'application (6) avec un produit de rinçage à l'intérieur de la cabine de revêtement (5), dans lequel le produit de rinçage utilisé est émis par l'appareil d'application (6) sur la bande de convoyage (15) et/ou
c) déplacement de la bande de convoyage (15) pour un processus de rinçage suivant, de façon à ce que le produit de rinçage utilisé soit émis par le processus d'application sur une zone déterminée de la bande de convoyage (15).
